# EUROPÄISCHE PATENTSCHRIFT

(11) **EP 2 694 758 B1**
(45) Veröffentlichungstag und Bekanntmachung des Hinweises auf die Patenterteilung: **25.05.2016**
(21) Anmeldenummer: 12715311.2
(22) Anmeldetag: 06.04.2012
(51) Int. Cl.: E04H 4/08

(54) **VORRICHTUNG ZUM BEWEGEN VON ABDECKUNGEN ZUR ISOLIERUNG VON BECKEN**
DEVICE FOR MOVING COVERINGS FOR INSULATING POOLS
DISPOSITIF POUR DÉPLACER DES ÉLÉMENTS DE RECOUVREMENT SERVANT À ISOLER DES BASSINS

(30) Priorität: 06.04.2011 AT 4862011
(43) Veröffentlichungstag der Anmeldung: 12.02.2014
(73) Patentinhaber: Timischl, Karl, 2201 Gerasdorf (AT); Jursitzky, Harald, 2441 Mitterndorf an der Fischa (AT)
(72) Erfinder: Timischl, Karl, 2201 Gerasdorf (AT); Jursitzky, Harald, 2441 Mitterndorf an der Fischa (AT)
(74) Vertreter: Sonn & Partner Patentanwälte
(86) Internationale Anmeldenummer: PCT/AT2012/000097
(87) Internationale Veröffentlichungsnummer: WO 2012/135886

(56) Entgegenhaltungen:
- WO-A2-2009/129756
- AT-U1- 4 379
- DE-A1-102008 032 158
- FR-A1- 2 913 041
- US-A- 6 000 072

## Beschreibung

Die Erfindung betrifft ein Becken mit einer Whirlpool-Abdeckung zur Isolierung eines Beckens mit einer Vorrichtung zum Bewegen der Abdeckung, welche Abdeckung aus zwei gelenkig miteinander verbundenen Teilen gebildet ist, welche Teile der Abdeckung in einem geschlossenen Zustand eben auf einer Oberkante des Beckens liegen, wobei am hinteren Teil der Abdeckung ein Scharnier angeordnet ist, welches Scharnier zur Verbindung mit dem Becken eingerichtet ist, und der vordere Teil der Abdeckung mit zwei durch zumindest einen Antrieb angetriebenen Hebelarmen verbunden ist.

Eine solche Vorrichtung bzw. ein Abdeckungslift dient zum Anheben von Abdeckungen oder sogenannte Thermocover, wie sie heute bei modernen Whirlpools, Spas, Hot Tubs, etc. verwendet werden.

Bisheriger Stand der Technik waren Konstruktionen, die es erlaubten eine derartige handelsübliche Abdeckung vom Becken abzuheben und/oder in eine vertikale Position hinter dem Becken zu bringen. Die Abdeckung ruht dann aufgestellt hinter oder über dem Beckenrand. Dabei muss vor dem Öffnen die Abdeckung vom Becken manuell gelöst werden und nach dem Schließen der Abdeckung diese wieder fixiert werden. Das erfolgt in der Regel über an der Abdeckung montierte Laschen. Isoliercover-Abdeckungen bestehen in der Regel aus zwei in Nylon eingeschweißten Styroporkernen, die in Kammern einer UV Licht resistenten Vinylhülle eingeschoben werden. Diese Kammern sind in der Mitte durch einen verstärkten Vinylsteg verbunden und bilden so ein, über die gesamte Breite des Beckens laufendes, Scharnier. Diese Abdeckungen isolieren das Becken thermisch gegenüber der Umgebung und vermindern so den Wärmeverlust des aufgeheizten Poolwassers. Auch bieten sie Schutz vor Umwelteinflüssen auf das Wasser.

Die DE 10 2008 032 158 A1 zeigt eine Whirlpoolabdeckung gemäß dem Stand der Technik, welche aus zwei oder mehreren gelenkig miteinander verbundenen Teilen besteht. Über ein Getriebe können die Teile der Abdeckung verschwenkt und bewegt werden. Die Einrichtung zum Falten der Abdeckung ist relativ komplex aufgebaut. Darüber hinaus stehen Teile der gefalteten Abdeckung in geöffnetem Zustand des Whirlpools in störender Weise über die Oberkante desselben hinaus.

Die WO 2009/129756 A2 zeigt eine zweiteilige Abdeckung eines Whirlpools, wobei zum Öffnen ein Teil in eine im Wesentlichen senkrechte Lage gebracht wird. Der an diesem Teil angelenkte Teil gleitet auf Rollen entlang dem oberen Beckenrand und liegt in offenem Zustand des Whirlpools im Wesentlichen parallel zum ersten Teil der Abdeckung. Durch einen entsprechenden Mechanismus kann die zusammengefaltete Abdeckung in einen dafür vorgesehenen Stauraum neben dem Whirlpool versenkt werden. Neben der Komplexität der Konstruktion ist auch von Nachteil, dass der Stauraum für die zusammengefaltete Abdeckung üblicherweise tiefer ausgebildet sein muss, als das Becken, wodurch zusätzliche bauliche Maßnahmen erforderlich sind. Weiters sind Veränderungen am Whirlpool vorzunehmen, welche das Rollen des Abdeckungsteils am Beckenrand ermöglichen oder erleichtern.

Schließlich beschreibt die US 6,000,072 A eine aus zwei gelenkig miteinander verbundenen Teilen bestehende Abdeckung für Whirlpools, wobei ein Teil manuell auf den anderen gelegt werden muss, bevor die beiden übereinandergelegten Teile der Abdeckung über seitliche Hebearme und eine horizontale Stange manuell neben den Beckenrand verschwenkt werden. Neben der manuellen Betätigung sind auch hier die über den Beckenrand hinausstehenden Teile der gefalteten Abdeckung in geöffnetem Zustand des Whirlpools störend.

Die technische Aufgabe der Erfindung ist die komfortable, automatische Bewegung einer derartigen, handelsüblichen zweigeteilten Whirlpool-Abdeckung (der Whirlpool oder das Spa wird im weiteren Text als Becken bezeichnet) in eine Position hinter dem Becken während des Abdeckvorgangs und zurück während des Zudeckvorgangs.

Gelöst wird die erfindungsgemäße Aufgabe dadurch, dass die Hebearme seitlich des Beckens angeordnet sind, und auf der dem Becken zugewandten Seite jedes Hebearms eine Gleitschiene vorgesehen ist, in welcher Gleitschiene ein mit dem vorderen Teil der Abdeckung fest verbundener Bolzen drehbar und linear verschiebbar lagerbar ist,sodass bei Drehbewegung der Hebearme die Abdeckung durch eine Hebe-/Faltbewegung vom geschlossenen Zustand in einen geöffneten Zustand hinter dem Becken liegend und umgekehrt überführbar ist. Die Abdeckung ruht im abgedeckten Zustand gefaltet liegend und für den/die Badenden unsichtbar hinter dem Becken, was für den Konstrukteur des Pooldecks, den Gartengestalter, etc. vollkommen neue Perspektiven eröffnet, könnte doch die gesamte Abdeckung in einem Kabinett verschwinden, das seinerseits als Liegefläche ausgeführt sein könnte. Das Becken selbst wird dabei in keinster Weise modifiziert. Die Abdeckung beschreibt mittels der hier beschriebenen Konstruktion und deren Antriebe, Lager- und Drehpunkte eine komplexe Hebe-/Faltbewegung, die den gesamten Abdeck- bzw. Zudeckvorgang abbildet. Die Abdeckung steht bei offenem Becken nicht vertikal im Raum wie bei bisherigen Lösungen, stattdessen liegt sie gefaltet mit halber Breite hinter dem Becken und stört den/die Badenden in keinster Weise. Im geschlossenen Zustand ist keine weitere Fixierung der Abdeckung am Becken z.B. über Ecklaschen mehr notwendig.

Vorteilhafterweise liegen die Teile der Abdeckung im geöffneten Zustand horizontal gefaltet hinter dem Becken unter dem oberen Beckenrand.

Wenn der zumindest eine Antrieb der Hebearme selbsthemmend ausgeführt ist, werden die Teile der Abdeckung fest in Position gehalten. Eine weitere Fixierung der Abdeckung am Becken gegen Wind und andere Einflüsse ist nicht mehr notwendig.

In der Gleitschiene jedes Hebearms ist vorzugsweise ein verstellbarer Anschlag zur Begrenzung des Verschiebeweges des Bolzens angeordnet.

Jeder Hebearm kann geknickt als Winkelhebelarm ausgebildet sein. Dadurch wird die Hebe-/Faltbewegung unterstützt und die entsprechende Lage der zusammengefalteten Abdeckung in geöffnetem Zustand des Beckens ermöglicht bzw. unterstützt.

Die Gleitschiene kann aus Polyamid (PA) oder Polyacetal gebildet sein.

Die Erfindung wird anhand eines Ausführungsbeispiels gemäß den folgenden Zeichnungen näher erläutert. Darin zeigen:
- Fig. 1: eine Seitenansicht auf ein Becken mit einer zweiteiligen Abdeckung in geschlossenem Zustand;
- Fig. 2: eine Detailansicht des Scharniers zur gelenkigen Verbindung des einen Teils der Abdeckung am Becken;
- Fig. 3: eine Seitenansicht auf das Becken gemäß Fig. 1, mit leicht geöffneter Abdeckung;
- Fig. 4: eine Detailansicht der teilweise geöffneten Abdeckung im Bereich des Hebearms;
- Fig. 5: ein Schnittbild durch eine Ausführungsform eines Hebearms;
- Fig. 6: eine Seitenansicht auf das Becken gemäß Fig. 1, mit halb geöffneter Abdeckung;
- Fig. 7: eine Seitenansicht auf das Becken gemäß Fig. 1, mit nahezu vollständig geöffneter Abdeckung;
- Fig. 8: eine Seitenansicht auf das Becken gemäß Fig. 1, mit vollständig geöffneter Abdeckung; und
- Fig. 9: eine Seitenansicht auf das Becken gemäß Fig. 1, mit halb geschlossener Abdeckung.

Fig. 1 zeigt eine Seitenansicht auf ein Becken 6 mit einer aus zwei gelenkig miteinander verbundenen Teilen 1, 2 bestehenden Abdeckung in geschlossenem Zustand. Der hintere Teil 2 der Abdeckung ist über ein Scharnier 4 mit dem Becken 6 verbunden (siehe Fig. 2). Dabei ist der obere Flügel des rückseitigen Scharniers 4 mit dem hinteren Teil 2 der Abdeckung fest verbunden. Der Drehpunkt des Scharniers 4 liegt dabei definiert unterhalb der Oberkante 5 des Beckens 6. Der mit dem hinteren Teil 2 gelenkig verbundene vordere Teil 1 der Abdeckung ist mit Hebearmen 3 verbunden, die mit zumindest einem Antrieb 7 verdreht werden können. Die Komponenten des Abdecklifts, wie Hebearme 3, Scharnier 4, etc. sind vorzugsweise symmetrisch auf beiden Seiten des Beckens 6 ausgeführt. Durch eine Selbsthemmung des zumindest einen Antriebs 7 ist der vordere Teil 1 der Abdeckung und durch das Scharnier 4 auch der hintere Teil 2 der Abdeckung fest in Position gehalten. Eine weitere Fixierung der Abdeckung am Becken 6 gegen Wind und andere Einflüsse ist nicht mehr notwendig.

Im Folgenden wird der Ablauf einer Öffnung oder Abdeckung bzw. Schließung oder Zudeckung beschrieben, wie er von einer Seite des Beckens 6 aus zu beobachten wäre. Beim Öffnen und Schließen laufen im Falle zweier Antriebe 7 diese synchron von einer Endlage zur anderen. Als Endlage wird einerseits der geschlossene oder zugedeckte Zustand der Abdeckung, bei dem die beiden Teile 1 und 2 der Abdeckung plan auf der Oberkante 5 des Beckens aufliegen und andererseits der geöffnete oder abgedeckte Zustand, in der die Teile 1 und 2 der Abdeckung horizontal übereinander gefaltet hinter dem Becken 6 liegen, definiert.

Fig. 3 zeigt den initialen Abdeckvorgang. Der Antrieb 7 dreht den Hebearm 3 im Uhrzeigersinn und hebt damit den vorderen Teil 1 der Abdeckung an. Eine im vorderen Bereich des Hebearms 3 eingeschobene oder darin integrierte Gleitschiene 9 lagert einen Bolzen 8 drehbar und linear verschiebbar im Hebearm 3. Dieser Bolzen 8 ist mit dem vorderen Teil 1 der Abdeckung fest verbunden und durch einen Anschlag 10 auf der Gleitschiene 9 in seinem Weg begrenzt (siehe dazu auch Fig. 4 und Fig. 5). Diese Konstruktion erlaubt dem vorderen Teil 1 der Abdeckung sowohl eine Drehbewegung um die Achse des Bolzens 8 als auch eine lineare Bewegung entlang der Führung in der Gleitschiene 9, eben begrenzt durch den Anschlag 10 bzw. das Ende der Gleitschiene 9.

Fig. 4 zeigt ein Detail des vorderen Teils 1 der Abdeckung mit dem Hebearm 3. Ein mechanischer Anschlag 10 begrenzt den Weg des Bolzens 8 auf seinem Weg in der Gleitschiene 9.

Fig. 5 zeigt den Querschnitt einer Ausführungsform des vorderen Hebearms 3 im Detail. Das runde Edelstahlrohr des Hebearms 3 ist auf der dem Becken 6 zugewandten Seite geschlitzt und ermöglicht so dem Bolzen 8 eine freie lineare Bewegung entlang des Edelstahlrohrs auf eine bestimmte Länge. Begrenzt wird der Weg des Bolzens 8 dabei nach vorne durch das Ende der Gleitschiene 9, nach hinten durch den verstellbaren Anschlag 10, der mit der Gleitschiene 9, fest verbunden ist. Diese aus Polyamid (PA) oder Polyacetal gefertigte Gleitschiene 9 wird in den hohlen Hebearm 3 von vorne eingeschoben und von oben und unten durch Schrauben 11 fixiert. Der aus legiertem Stahl gebildete Bolzen 8, der seinerseits durch Scheiben 12 und Seegerringe 13 beiderseits der Gleitschiene 9 fixiert ist, erlaubt dem vorderen Teil 1 der Abdeckung eine wartungsfreie Dreh- und Gleitbewegung entlang der als Führung dienenden Gleitschiene 9.

Fig. 6 zeigt den Öffnungsvorgang der Abdeckung in einem späteren Stadium. Die Drehbewegung des Hebearms 3 wird fortgesetzt, der vordere Teil der Abdeckung hat durch die Schwerkraft ihren hinteren Anschlag 10 in der Gleitführung 9 erreicht und nun beginnt der zweite, noch liegende Teil 2 der Abdeckung eine aufwärtsgerichtete Drehbewegung um den Lagerpunkt im Scharnier 4.

Fig. 7 zeigt den Faltvorgang der Abdeckung hinter dem Becken 6. Die Drehbewegung des Hebearms 3 wird fortgesetzt, der vordere Teil 1 der Abdeckung legt sich an den hinteren Teil 2 der Abdeckung und in weiterer Folge bewegt sich die gefaltete Abdeckung als Paket in eine horizontale Position.

Fig. 8 zeigt die Abdeckung in komplett geöffnetem Zustand. Der Zudeckvorgang läuft in umgekehrter Reihenfolge ab. Die gesamte Abdeckung hebt sich in einer nach oben gerichteten Drehbewegung, zuerst legt sich der hintere Teil 2 der Abdeckung auf die Oberkante 5 des Beckens 6, zu diesem Zeitpunkt hat der vordere Teil 1 der Abdeckung die Vertikale schon überschritten (siehe Fig. 9) und folgt, über den Bolzen 8 gleitend gelagert in der Gleitschiene 9 der Kurvenbahn folgend nach vorne unten bis beide Teile 1 und 2 der Abdeckung plan auf der Oberkante 5 des Beckens 6 zu liegen kommen (siehe Fig. 1).

## Patentansprüche

1. Becken (6) mit einer Whirlpool-Abdeckung zur Isolierung des Beckens (6) mit einer Vorrichtung zum Bewegen der Abdeckung, welche Abdeckung aus zwei gelenkig miteinander verbundenen Teilen (1, 2) gebildet ist, welche Teile (1, 2) der Abdeckung in einem geschlossenen Zustand eben auf einer Oberkante (5) des Beckens (6) liegen, wobei am hinteren Teil (2) der Abdeckung ein Scharnier (4) angeordnet ist, welches Scharnier (4) zur Verbindung mit dem Becken (6) eingerichtet ist, und der vordere Teil (1) der Abdeckung mit zwei durch zumindest einen Antrieb (7) angetriebenen Hebearmen (3) verbunden ist, **dadurch gekennzeichnet, dass** die Hebearme (3) seitlich des Beckens (6) angeordnet sind, und dass auf der dem Becken (6) zugewandten Seite jedes Hebearms (3) eine Gleitschiene (9) vorgesehen ist, in welcher Gleitschiene (9) ein mit dem vorderen Teil (1) der Abdeckung fest verbundener Bolzen (8) drehbar und linear verschiebbar lagerbar ist, sodass bei Drehbewegung der Hebearme (3) die Abdeckung durch eine Hebe-/Faltbewegung vom geschlossenen Zustand in einen geöffneten Zustand hinter dem Becken (6) liegend und umgekehrt überführbar ist.

2. Becken (6) nach Anspruch 1, **dadurch gekennzeichnet, dass** die Teile (1, 2) der Abdeckung im geöffneten Zustand horizontal gefaltet hinter dem Becken (6) unter dem oberen Beckenrand (5) liegen.

3. Becken (6) nach Anspruch 1 oder 2, **dadurch gekennzeichnet, dass** der zumindest eine Antrieb (7) der Hebearme (3) selbsthemmend ausgeführt ist.

4. Becken (6) nach einem der Ansprüche 1 bis 3, **dadurch gekennzeichnet, dass** in der Gleitschiene (9) jedes Hebearms (3) ein verstellbarer Anschlag (10) zur Begrenzung des Verschiebeweges des Bolzens (8) angeordnet ist.

5. Becken (6) nach einem der Ansprüche 1 bis 4, **dadurch gekennzeichnet, dass** jeder Hebearm (3) geknickt ausgebildet ist.

6. Becken (6) nach einem der Ansprüche 1 bis 5, **dadurch gekennzeichnet, dass** die Gleitschiene (9) aus Polyamid oder Polyacetal gebildet ist.

## Claims

1. Pool (6) having a whirlpool covering for insulating the pool (6) having a device for moving the covering, which covering is composed of two parts (1, 2) connected to each other in an articulated manner, which parts (1, 2) of the covering lie flat on an upper edge (5) of the pool (6) in a closed state, wherein a hinge (4) is arranged on the rear part (2) of the covering, which hinge (4) is adapted for connection to the pool (6), and the front part (1) of the covering is connected to two lifting arms (3) which are driven by at least one drive (7), **characterised in that** the lifting arms (3) are arranged at the side of the pool (6) and that a sliding rail (9) is provided on the side of each lifting arm (3) facing the pool (6), in which sliding rail (9) a pin (8) fixedly connected to the front part (1) of the covering is able to be mounted in a rotatable and linear displaceable manner such that when the lifting arms (3) rotate, the covering is able to be transferred from the closed state to an open state in which the covering lies behind the pool (6) and back again by a lifting/folding motion.

2. The pool (6) according to Claim 1, **characterised in that**, in the open state, the parts (1, 2) of the covering lie folded-up horizontally behind the pool (6) below the upper edge (5) of the pool.

3. The pool (6) according to Claim 1 or 2, **characterised in that** at least one drive (7) of the lifting arms (3) is designed to be self-locking.

4. The pool (6) according to one of Claims 1 to 3, **characterised in that** an adjustable stop (10) is arranged in the sliding rail (9) of each lifting arm (3) for limiting the displacement path of the pin (8).

5. The pool (6) according to one of Claims 1 to 4, **characterised in that** each lifting arm (3) is of angular configuration.

6. The pool (6) according to one of Claims 4 to 5, **characterised in that** the sliding rail (9) is formed from polyamide or polyacetal.

## Revendications

1. Bassin (6) avec un recouvrement de bain à remous pour l'isolation du bassin (6) avec un dispositif pour le déplacement du recouvrement, lequel recouvrement est formé de deux parties (1, 2) reliées l'une à l'autre par articulation, lesquelles parties (1, 2) du recouvrement se trouvent dans un état fermé de manière plane sur une arête supérieure (5) du bassin (6), une charnière (4) étant disposée sur la partie arrière (2) du recouvrement, laquelle charnière (4) est aménagée pour la liaison avec le bassin (6), et la partie avant (1) du recouvrement étant reliée à deux bras de levage (3) entraînés par au moins un entraînement (7), **caractérisé en ce que** les bras de levage (3) sont disposés latéralement au bassin (6) et **en ce que**, sur le côté tourné vers le bassin (6) de chaque bras de levage (3), une glissière (9) est prévue, dans laquelle glissière (9) un boulon (8) relié fixement à la partie avant (1) du recouvrement peut être logé de manière rotative et mobile linéairement de sorte que, lors du mouvement rotatif des bras de levage (3), le recouvrement soit transférable par un mouvement de levage et de pliage de l'état fermé à un état ouvert se trouvant derrière le bassin (6) et inversement.

2. Bassin (6) selon la revendication 1, **caractérisé en ce que** les parties (1, 2) du recouvrement se trouvent, dans l'état ouvert plié horizontalement dans le bassin (6), sous le bord de bassin supérieur (5).

3. Bassin (6) selon la revendication 1 ou 2, **caractérisé en ce que** l'au moins un entraînement (7) des bras de levage (3) est réalisé de manière autobloquante.

4. Bassin (6) selon l'une quelconque des revendications 1 à 3, **caractérisé en ce qu'**une butée (10) réglable est disposée dans la glissière (9) de chaque bras de levage (3) pour la limitation de la course de déplacement du boulon (8).

5. Bassin (6) selon l'une quelconque des revendications 1 à 4, **caractérisé en ce que** chaque bras de levage (3) est réalisé de manière coudée.

6. Bassin (6) selon l'une quelconque des revendications 1 à 5, **caractérisé en ce que** la glissière (9) est constituée de polyamide ou de polyacétal.
